# EUROPÄISCHE PATENTSCHRIFT

(11) **EP 3 516 741 B1**
(45) Veröffentlichungstag und Bekanntmachung des Hinweises auf die Patenterteilung: **02.06.2021**
(21) Anmeldenummer: 17761893.1
(22) Anmeldetag: 06.09.2017
(51) Int. Cl.: H01R 13/44, H01R 13/64

(54) **STECKER MIT SCHUTZ**
CONNECTOR WITH PROTECTION
CONNECTEUR DOTÉ D'UNE PROTECTION

(30) Priorität: 23.09.2016 EP 16190273
(43) Veröffentlichungstag der Anmeldung: 31.07.2019
(73) Patentinhaber: Stäubli Electrical Connectors AG, 4123 Allschwil (CH)
(72) Erfinder: UEBERSCHLAG, Pierre, 68440 Dietwiller (FR); WINDENBERGER, Michel, 68460 Lutterbach (FR); MASTROVITO, Andrea, 4142 Münchenstein (CH)
(74) Vertreter: Frischknecht, Harry Ralph
(86) Internationale Anmeldenummer: PCT/EP2017/072335
(87) Internationale Veröffentlichungsnummer: WO 2018/054685

(56) Entgegenhaltungen:
- EP-A1- 2 642 607
- WO-A1-2006/105987
- WO-A1-2014/187908
- DE-A1-102010 035 943
- US-B2- 8 734 191

## Beschreibung

### TECHNISCHES GEBIET

Die vorliegende Erfindung betrifft einen stiftseitigen Stecker und einen buchsenseitigen Stecker zur elektrischen Verbindung miteinander nach dem Oberbegriff von Anspruch 1.

### STAND DER TECHNIK

Zum Herstellen von elektrischen und/oder elektronischen Verbindungen zwischen verschiedenen Bauteilen, Leitungen oder dergleichen sind Steckverbindungen bekannt, die aus einem Steckelement und einem Buchsenelement bestehen. Oftmals weist das Steckelement dabei ein oder mehrere Kontaktelemente auf, welche in einen oder mehrere entsprechenden Buchsenkontakte im Buchsenelement eingeführt werden. Bei ganz oder teilweise durch elektrischen Strom angetriebenen Elektro- beziehungsweise Hybridfahrzeugen werden sehr grosse Ströme und/oder Spannungen über die Steckelemente und somit über deren Kontaktelemente übertragen.

Wegen der hohen Ströme beziehungsweise Spannungen werden besonders hohe Sicherheitsanforderungen an die Steckelemente gestellt, um eine unbeabsichtigte Berührung der Kontaktelemente durch einen menschlichen Finger zu verhindern. Für eine entsprechende Prüfung kann ein sogenannter Prüffinger verwendet werden, welcher einer vorgeschriebenen Norm IEC 60529 entspricht und mit einer vorgeschriebenen Prüfkraft gegen Abschnitte oder Öffnungen des Steckelements gedrückt wird, in welchen sich das oder die Kontaktelemente befinden. Dabei darf es zu keiner Berührung der stromführenden Abschnitte der Kontaktelemente durch den Prüffinger kommen.

Aus dem Stand der Technik sind unterschiedliche Möglichkeiten bekannt, wie dass solch eine ungewollte Berührung durch einen Finger verhindert werden kann.

Beispielsweise ist aus der US 8 734 191 B2 ein Stecker mit einem Kontakt bekannt, wobei eine Isolationskappe auf dem Kontakt sowie seitliche Schutzhüllen vorhanden sind, welche den Kontakt auf allen Seiten umgeben.

Die WO 2014/187908 offenbart einen Stecker, dessen Kontakt von einer Schutzhülle teilweise umgeben ist, sowie einen Stecker, bei welchem die Schutzhülle einstückig mit einer Isolationskappe für den Kontakt ausgebildet ist.

Das Vorsehen von Schutzelementen zum Schutz vor Berührungen führt allerdings zu einem erhöhten Platzbedarf respektive Platzmangel, was insbesondere bei Steckern mit mehreren Kontaktelementen von Nachteil ist.

### DARSTELLUNG DER ERFINDUNG

Aufgabe der vorliegenden Erfindung ist es daher, einen Stecker anzugeben, welcher die Nachteile des Standes der Technik überwindet. Insbesondere wird ein Stecker angegeben, welcher über eine kompakte Konstruktion verfügt. Eine weitere besonders bevorzugte Aufgabe ist es, einen Stecker anzugeben, welcher einen möglichst guten und konstanten elektrischen Kontakt vermittelt.

Erfindungsgemäss wird diese Aufgabe durch einen Stecker gemäss Anspruch 1 gelöst.

Es wird gemäss Anspruch 1 ein stiftseitiger Stecker zur elektrischen Verbindung mit einem buchsenseitigen Stecker angegeben, aufweisend ein stiftseitiges Steckergehäuse mit einer Steckerbasis und einer Steckerwandung, einen elektrisch leitenden Kontaktstift mit einem freien Stiftende und einem basisseitigen Stiftende zur Befestigung des Kontaktstiftes am stiftseitigen Steckergehäuse, und ein Schutzelement, welches elektrisch isolierend ausgebildet ist. Das Schutzelement ist beabstandet vom Kontaktstift am stiftseitigen Steckergehäuse angeordnet.

Das Schutzelement verhindert eine ungewollte Berührung des Kontaktstiftes durch einen Finger oder dergleichen.

Durch den Abstand wird es zudem möglich, dass die gesamte Umfangsseite des Kontaktstiftes von einer Buchse elektrisch umgriffen wird.

Wie nachfolgend noch erläutert wird, kann der stiftseitige Stecker über einen oder mehrere Kontaktstifte verfügen, wobei dann vorzugsweise ein oder mehrere Schutzelemente vorgesehen sind. Vorzugsweise ist pro Kontaktstift ein Schutzelement angeordnet. Aussagen zu jeweils einem Kontaktstift beziehungsweise Schutzelement sind daher entsprechend für ein oder mehrere Kontaktstifte beziehungsweise Schutzelemente zu verstehen.

Vorzugsweise ist das Schutzelement separat vom Kontaktstift ausgebildet. In anderen Worten handelt es sich beim Schutzelement also um ein separat vom Kontaktstift ausgebildetes sowie separat angeordnetes Bauteil.

Vorzugsweise ist zwischen dem Schutzelement und dem Kontaktstift ein nicht mit Bauteilen ausgefüllter Raumbereich vorhanden. Das Schutzelement ist vorzugsweise derart beabstandet angeordnet, dass das Schutzelement eine Mantelfläche des Kontaktstiftes nicht berührt.

Der Kontaktstift ist vorzugsweise zylindrisch ausgebildet und erstreckt sich, ausgehend vom basisseitigen Stiftende in Richtung des freien Stiftendes, entlang einer entlang Mittelachse.

Die Steckerwandung ist vorzugsweise elektrisch isolierend ausgebildet und beabstandet vom Kontaktstift am stiftseitigen Steckergehäuse angeordnet.

Die Steckerwandung, bevorzugterweise das gesamte stiftseitige Steckergehäuse, kann also ebenfalls aus einem elektrisch isolierenden Material ausgebildet sein, so dass das Schutzelement und auch die Steckerwandung gemeinsam einen elektrisch isolierenden Abdeckungsbereich für den Kontaktstift bilden. Die Steckerwandung kann als zusätzliches Schutzelement für den Kontaktstift verstanden werden.

Vorzugsweise ist das Schutzelement beabstandet von der Steckerwandung angeordnet. Das heisst, es ist bevorzugt, dass das Schutzelement beabstandet vom Kontaktstift sowie von der Steckerwandung am stiftseitigen Steckergehäuse angeordnet ist.

Die Steckerwandung erstreckt sich zumindest teilweise entlang einer Umfangsrichtung um den Kontaktstift herum. Die Steckerwandung steht dabei vorzugsweise derart zum Kontaktstift, dass ein Prüffinger nicht zwischen Steckerwand und Kontaktstift eingeschoben werden kann. Die Steckerwandung kann dabei im Querschnitt quer zur Mittelachse gesehen mindestens abschnittsweise kreissegmentförmig oder polygonartig oder rechteckig oder quadratisch oder aus einer Mischung davon ausgebildet sein. Vorzugsweise erstreckt sich die Steckerwandung kreiszylindrisch um die Mittelachse des Kontaktstiftes.

Das Schutzelement und die Steckerwandung sind vorzugsweise quasi konzentrisch oder exzentrisch um den Kontaktstift herum angeordnet. Bei einer konzentrischen Anordnung sind also das Schutzelement sowie die Steckerwandung jeweils in etwa demselben Abstand zum Kontaktstift entlang einer Umfangsrichtung um den Kontaktstift herum angeordnet. Bei einer exzentrischen Anordnung erstreckt sich die Steckerwandung um eine Achse, welche parallel zur Mittelachse des Kontaktstiftes liegt.

Die Steckerwandung kann umfangsseitig unterbrochen sein und das Schutzelement kann in einem Unterbruch der Steckerwandung oder im Bereich eines Unterbruches angeordnet sein. Die Steckerwandung kann über einen Unterbruch verfügen, wobei das Schutzelement in diesem einen Unterbruch angeordnet ist. Die Steckerwandung kann jedoch auch über mehrere Unterbrüche verfügen, so dass sich eine mehrteilige Steckerwandung um den Kontaktstift herum erstreckt, wobei die einzelnen Teile der Steckerwandung in einem Abstand zueinander angeordnet sind und das Schutzelement vorzugsweise zwischen zwei solcher Teile angeordnet ist.

Es ist aber auch denkbar, dass die Steckerwandung umfangsseitig nicht unterbrochen ist und stattdessen einstückig ausgebildet ist.

Vorzugsweise weist das Schutzelement einen ersten Abschnitt auf, welcher entlang einer ersten Richtung orientiert ist, und einen zweiten Abschnitt auf, welcher entlang einer zweiten Richtung, insbesondere winklig zur ersten Richtung, orientiert ist und zur Verstärkung gegenüber einer Verformung des ersten Abschnitts vorgesehen ist. Im Falle einer Berührung des ersten Abschnitts des Schutzelementes durch einen Finger oder dergleichen sorgt also der zweite Abschnitt des Schutzelementes dafür, dass sich der erste Abschnitt, insbesondere das gesamte Schutzelement, aufgrund des Berührungsdruckes nicht verformt oder verbiegt.

Das Schutzelement ist bevorzugterweise im Wesentlichen U-förmig ausgebildet, wobei der erste Abschnitt durch einen Basisschenkel und der zweite Abschnitt durch zwei von diesem vorstehende, einander gegenüberliegende Seitenschenkel gebildet wird, wobei die Seitenschenkel dem Kontaktstift zugewandt sind. Die erste Richtung erstreckt sich dabei vorzugsweise senkrecht zur Mittelachse des Kontaktstiftes, und die zweite Richtung erstreckt sich vorzugsweise wiederum senkrecht zur ersten Richtung.

Vorzugsweise erstrecken sich das Schutzelement, insbesondere der Basisschenkel und die Seitenschenkel, und/oder die Steckerwandung, ausgehend von der Steckerbasis in Richtung des freien Endes des Kontaktstiftes, im Wesentlichen entlang einer gesamten Länge des Kontaktstiftes.

Der Basisschenkel verfügt vorzugsweise über eine Breite quer zur Mittelachse gesehen, welche im Wesentlichen einer Breite des Kontaktstiftes entspricht. Das heisst, der Basisschenkel verdeckt im Wesentlichen eine gesamte Breite des Kontaktstiftes.

Vorzugsweise weist das Schutzelement eine Länge auf, welche in Richtung der Mittelachse mindestens so lang ist, wie der Kontaktstift in die gleiche Richtung. Besonders bevorzugt ist das Schutzelement länger ausgebildet als der Kontaktstift.

Es ist bevorzugt, dass sie Steckerwandung auf ihrer dem Kontaktstift zugewandten Innenfläche zwei parallele Wandflächen aufweist, welche parallelen Wandflächen bezüglich der sich ausgehend vom basisseitigen Stiftende in Richtung des freien Stiftendes entlang des Kontaktstifts erstreckenden Mittelachse einander gegenüberliegend angeordnet sind und/oder jeweils in einem gleichen Abstand von der Mittelachse angeordnet sind.

Die Steckerwandung weist vorzugsweise einen bogenförmigen Abschnitt auf, welcher die zwei parallelen Wandflächen bogenförmig miteinander verbindet. Die parallelen Wandflächen sind vorzugsweise rechteckig ausgebildet und erstrecken sich ausgehend vom basisseitigen Stiftende in Richtung des freien Stiftendes entlang der gesamten Länge der Steckerwandung.

Vorzugseise ist das Schutzelement bezüglich der Steckerwandung in einer Ebene angeordnet, welche durch die Mittelachse und durch einen Bogenmittelpunkt des bogenförmigen Abschnitts festgelegt ist, und wobei das Schutzelement in dieser Ebene mittig zwischen den parallelen Wandflächen angeordnet ist.

In anderen Worten ist das Schutzelement in einem Unterbruch der Steckerwandung angeordnet, wobei der bogenförmige Abschnitt der Steckerwandung auf der gegenüberliegenden Seite des Schutzelementes und die beiden parallelen Wandflächen auf den dem Schutzelement benachbarten Seiten der unterbrochenen Steckerwandung angeordnet sind.

Die Steckerwandung kann aussenseitig oder innenseitig im Bereich der parallelen Wandflächen jeweils über Einrillungen verfügen. Diese Einrillungen können beispielsweise in Form von länglichen Schlitzen ausgebildet sein, welche sich ausgehend von der Steckerbasis in Richtung des freien Stiftendes im Wesentlichen entlang der gesamten Länge der Steckerwandung erstrecken. Durch die Einrillungen kann die Steckerwandung verstärkt werden. Dies insbesondere unter der Massgabe einer vereinfachten Herstellung mittels eines Spritzgiessverfahrens. Vorzugsweise sind die Einrillungen derart ausgebildet, dass keine übermässige Materialanhäufung bereitgestellt wird, wobei aber dennoch eine mechanisch feste Wandung bereitgestellt wird. Die Einrillungen haben insbesondere den Vorteil, dass die Steckerwandung bezüglich Querkräften, welche von einem Prüffinger aufgebracht werden, mechanisch robust ist.

Vorzugsweise ist das Schutzelement und/oder die Steckerwandung einstückig mit dem Steckergehäuse ausgebildet und bilden eine Schutzanordnung für den Kontaktstift.

Vorzugsweise weist der stiftseitige Stecker zwei oder mehr Kontaktstifte auf, wobei jeder Kontaktstift jeweils ein Schutzelement, vorzugsweise ebenfalls mindestens jeweils ein Steckerwandung, insbesondere bevorzugt jeweils eine Schutzanordnung aufweist. Das heisst, für jeden Kontaktstift ist vorzugsweise eine Schutzanordnung vorgesehen.

Vorzugsweise werden dazu das Schutzelement und das Steckergehäuse in einem Herstellungsschritt, insbesondere gleichzeitig, einstückig gefertig.

Es ist aber auch denkbar, dass das Schutzelement separat vom Steckergehäuse gefertigt wird und im Anschluss an die Fertigung beispielsweise durch eine entsprechende Ausnehmung in der Steckerbasis durch das stiftseitige Steckergehäuse hindurch geführt und darin befestigt wird. Weiter ist es denkbar, dass das Schutzelement und/oder die Steckerwandung separat gefertigt werden und anschliessend auf einer elektrisch isolierenden Schutzelementbasis, welche sich zumindest teilweise oder vollständig um den Kontaktstift herum erstreckt, angeordnet werden.

Bevorzugterweise ist ein elektrisch isolierender Kontaktschutz, vorzugsweise in Form einer Schutzkappe, auf dem freien Ende des Kontaktstiftes angeordnet.

Der buchsenseitige Stecker weist ein buchsenseitiges Steckergehäuse mit einer Steckerbasis und einer Steckerwandung, und eine Buchse, welche im buchsenseitigen Steckergehäuse angeordnet ist und zur Aufnahme des Kontaktstiftes im verbundenen Zustand ausgebildet ist, auf. Das buchsenseitige Steckergehäuse weist eine Aufnahme zur Aufnahme des Schutzelementes im verbundenen Zustand auf.

Werden der stiftseitige Stecker und der buchsenseitige Stecker miteinander verbunden, so wird das Schutzelement in der Aufnahme des buchsenseitigen Steckers aufgenommen und es wird eine Steckverbindersystem mit einer kompakten Konstruktion zur Verfügung gestellt.

Auch hier gilt zu verstehen, dass der buchsenseitige Stecker je nach Anzahl Kontaktstifte beziehungsweise Schutzanordnungen des stiftseitigen Steckers über eine oder mehrere Buchsen und Aufnahmen verfügen kann.

Vorzugsweise umrahmt die Aufnahme das Schutzelement im verbundenen Zustand zumindest teilweise, wobei das Schutzelement vorzugsweise passgenau in der Aufnahme aufnehmbar ist und/oder wobei die Aufnahme vorzugsweise zur Aufnahme der im Wesentlichen gesamten Länge des Schutzelementes ausgebildet ist.

Die Aufnahme weist bevorzugterweise eine im Wesentlichen rechteckige Form auf, deren Innenflächen im verbundenen Zustand zu den Aussenflächen des Schutzelementes Spiel aufweisen. Vorzugsweise umgibt die Aufnahme das Schutzelement im Bereich der Aufnahme im Wesentlichen vollständig.

Beispielsweise kann zur passgenauen Aufnahme eines wie oben beschriebenen U-förmigen Schutzelements die dem Schutzelement zugewandte Innenform der Aufnahme derart ausgebildet sein, dass sie über eine entsprechend zum gebogenen Basisschenkel des Schutzelementes gebogene Innenfläche verfügt, sowie über jeweils zwei entsprechend zu den geraden Seitenschenkel des Schutzelements gerade, parallel zueinander ausgerichtete Innenflächen verfügt.

Das buchsenseitige Steckergehäuse weist vorzugsweises eine weitere, insbesondere kreisförmige, Ausnehmung auf, in welche die insbesondere kreissegmentförmige Steckerwandung aufnehmbar ist. Im Falle von einem oder mehreren Kontaktstiften weist das buchsenseitige Steckergehäuse vorzugsweise ebenfalls eine oder mehrere Ausnehmungen auf.

Bevorzugterweise ist ein Kontaktelement, insbesondere eine Kontaktlamelle, in der Buchse angeordnet, welches zur elektrischen Kontaktierung mit dem Kontaktstift des stiftseitigen Steckers ausgebildet ist.

Im verbundenen Zustand erfolgt also eine elektrische Kontaktierung zwischen dem Kontaktstift und der Buchse über das besagte Kontaktelement.

Gemäss der Erfindung ist die Buchse in einem Leiterelement angeordnet. Die besagte Aufnahme für das Schutzelement erstreckt sich in das Leiterelement hinein. Mit anderen Worten gesagt weist das Leiterelement eine Ausnehmung auf, in welche sich die Aufnahme des Schutzelementes hinein erstreckt. Folglich ragt das Schutzelement also durch die Aufnahme des Steckerelementes und durch die Ausnehmung im Leiterelement hindurch. Der Strompfad im Leiterelement verläuft dabei seitlich zur Ausnehmung.

Vorzugsweise liegt die besagte Ausnehmung unterhalb der Buchse.

Gemäss der Erfindung ist die Aufnahme im Leiterelement derart angeordnet, dass das Schutzelement ausschliesslich auf seiner Umfangsseite nicht aber auf seiner Stirnseite durch das Leiterelement umgeben ist. Die Umfangsseite ist dabei die Seite des Schutzelementes, welche durch Teile der sich um die Mittelachse herumerstreckende Mantelfläche gebildet wird. Die Stirnseite ist die Seite des Schutzelementes, welche rechtwinklig zur Mittelachse orientiert ist und das Schutzelement nach vorne hin abschliesst.

Aufgrund der Tatsache, dass sich die Aufnahme in das Leiterelement hinein erstreckt, ergeht der Vorteil, dass die Buchsenseite kompakter ausgebildet werden kann.

Die Aufnahme wird in der besonders bevorzugten Ausführungsform sowohl durch das buchsenseitige Steckergehäuse als auch durch das Leiterelement bereitgestellt.

Vorzugsweise weist das Leiterelement einen Anschlussbereich für ein Kabel auf und ist insbesondere winklig oder parallel zur Steckerbasis des buchsenseitigen Steckergehäuses ausgebildet ist. Beispielsweise kann der Anschlussbereich senkrecht zur Steckerbasis angeordnet sein. Bei der rechtwinkligen Ausführung ist die Anordnung der Ausnehmung im Leiterelement besonders vorteilhaft, weil dann das Schutzelement in Steckrichtung in die Ausnehmung einragen kann.

Analog kann auch der stiftseitige Stecker über einen Anschlussbereich für ein Kabel verfügen, welcher ebenfalls winklig, insbesondere senkrecht, oder parallel zum stiftseitigen Steckergehäuse ausgebildet sein kann.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines stiftseitigen Steckers;
- Fig. 2: eine perspektivische Ansicht eines buchsenseitigen Steckers;
- Fig. 3: eine perspektivische Ansicht des stiftseitigen Steckers und des buchsenseitigen Steckers gemäss Figuren 1 und 2 in unverbundenem Zustand;
- Fig. 4: einen Längsschnitt durch den stiftseitigen Stecker und den buchsenseitigen Stecker gemäss Figuren 1 und 2 in verbundenem Zustand;
- Fig. 5: eine perspektivische Ansicht eines Leiterelements für einen buchsenseitigen Stecker.

### BESCHREIBUNG BEVORZUGTER AUSFÜHRUNGSFORMEN

Die Figuren 1 bis 4 zeigen unterschiedliche Ansichten eines stiftseitigen Steckers S und eines buchsenseitigen Steckers B jeweils einzeln (Figuren 1 und 2), im unverbundenen (Figur 3) sowie im verbundenen Zustand (Figur 4).

Wie insbesondere aus Figur 1 hervorgeht, weist der stiftseitige Stecker S ein stiftseitiges Steckergehäuse 6 mit einer Steckerbasis 61 und einer Steckerwandung 62, 62' auf. Das Steckergehäuse 6 ist hier auf einer stiftseitigen Fassung 2 angeordnet, welche wiederum über eine Gehäusefassung 21 sowie eine Gehäusebasis 22 verfügt. Auf der Steckerbasis 61 sind zwei elektrisch leitende Kontaktstifte 3, 3' angeordnet, welche jeweils über ein freies Stiftende 31, 31 und ein basisseitiges Stiftende 32, 32' verfügen. Die Kontaktstifte 3, 3' sind mit ihrem basisseitigen Stiftende 32, 32' am stiftseitigen Steckergehäuse 6 befestigt.

Weiter sind zwei elektrisch isolierende Schutzelemente 5, 5' vorgesehen, welche jeweils beabstandet von den Kontaktstiften 3, 3' am stiftseitigen Steckergehäuse 6 angeordnet sind. Das stiftseitige Steckergehäuse 6 weist hier eine kreissegmentförmig ausgebildete Steckerwandung 62, 62' auf, wobei jeweils eine kreissegmentförmige Wandung 62, 62' einen Kontaktstift 3, 3' entlang einer Umfangsrichtung um den jeweiligen Kontaktstift 3, 3' herum zumindest teilweise umgibt.

Obwohl in den hier gezeigten Figuren jeweils zwei Kontaktstifte 3, 3' mit entsprechenden Schutzelementen 5, 5' sowie Steckerwandungen 62, 62' dargestellt sind, kann nur ein solcher Kontaktstift mit einem Schutzelement und einer Steckerwandung oder drei und mehr solche Kontaktstifte mit jeweils drei oder mehr Schutzelementen und drei oder mehr Steckerwandungen vorgesehen sein.

Die Steckerwandungen 62, 62' und das Schutzelement 5, 5' sind derart angeordnet, dass verhindert wird, dass ein Prüffinger oder aber auch ein menschlicher Finger den Kontaktstift 3, 3' berühren kann.

Das Schutzelement 5, 5' ist dabei jeweils separat vom Kontaktstift 3, 3' ausgebildet und derart vom Kontaktstift 3, 3' beabstandet angeordnet, dass es die Mantelfläche 33, 33' des zylinderförmigen Kontaktstiftes 3, 3' nicht berührt. Die Steckerwandung 62, 62' des stiftseitigen Steckergehäuses 6 ist ebenfalls elektrisch isolierend ausgebildet sowie beabstandet von den Kontaktstiften 3, 3' sowie von den Schutzelementen 5, 5' am stiftseitigen Steckergehäuse 6 angeordnet. Die Steckerwandung 62, 62' kann somit als ein weiteres elektrisch isolierendes Schutzelement zur Verhinderung einer ungewollten Berührung des Kontaktstiftes 3, 3' verstanden werden.

Die Schutzelemente 5, 5' und die Steckerwandungen 62, 62' sind dabei jeweils quasi konzentrisch um den entsprechenden Kontaktstift 3, 3' herum angeordnet und erstrecken sich ausgehend von der stiftseitigen Steckerbasis 61 in Richtung des freien Endes 31, 31' des Kontaktstiftes 3, 3' im Wesentlichen entlang einer gesamten Länge LK des Kontaktstiftes 3, 3'.

Wie bereits erwähnt erstreckt sich die Steckerwandung 62, 62' nur teilweise um den Kontaktstift 3, 3' herum und verfügt über einen Unterbruch 63, 63', wobei das Schutzelement 5, 5' im Bereich dieses Unterbruchs 63, 63' auf dem stiftseitigen Steckergehäuse 6 angeordnet ist. In den hier gezeigten Ausführungsformen ist die Steckerwandung 62, 62' umfangsseitig genau einmal unterbrochen, wobei allerdings auch mehrere solche Unterbrechungen denkbar sind. Das Schutzelement 5, 5' ist jeweils im selben radialen Abstand zum Kontaktstift 3, 3' angeordnet wie die Steckerwandung 62, 62' zum Kontaktstift 3, 3' angeordnet ist.

Das Schutzelement 5, 5' ist hier im Wesentlichen U-förmig ausgebildet und weist einen ersten Abschnitt 51, 51' in Form eines Basisschenkels auf, welcher sich entlang einer ersten Richtung R1 erstreckt. Weiter weist das Schutzelement 51, 51' einen zweiten Abschnitt 52, 52' 53, 53' in Form von einander gegenüberliegenden Seitenschenkeln auf, welche vom Basisschenkel 51, 51' vorstehen und sich entlang einer zweiten Richtung R2 erstrecken. Im Falle eines U-förmigen Schutzelements 5, 5' erstreckt sich die zweite Richtung R2 im Wesentlichen senkrecht zur ersten Richtung R1. In anderen Worten sind die Seitenschenkel 52, 52' 53, 53' im Wesentlichen senkrecht zum Basisschenkel 51, 51' angeordnet und dabei dem Kontaktstift 3, 3' zugewandt. Die Seitenschenkel 52, 52' 53, 53' dienen einer Verstärkung des Basisschenkels 51, 51' gegenüber einer Verformung des Basisschenkels 51, 51'. Der Basisschenkel 51, 51' verfügt hier über eine Breite BS, welche im Wesentlichen einer Breite BK des Kontaktstiftes 3, 3' entspricht.

Die Länge des Schutzelementes 5, 5' in Richtung der Mittelachse M gesehen ist vorzugsweise grösser als die Länge des Kontaktstiftes. Der Kontaktstift erstreckt sich im Wesentlichen in Richtung der Mittelachse bzw. der Mantelfläche des Kontaktstiftes.

Die Aussenform 54, 54' des U-förmigen Schutzelementes 5, 5' ist dabei derart ausgebildet, dass der Basisschenkel 51, 51' über eine gebogene Aussenfläche 54, 54' verfügt, während die Seitenschenkel 52, 52' 53, 53' jeweils mit geraden, parallel zueinander ausgerichteten Aussenflächen 54, 54' versehen sind. Die dem Kontaktstift 3 zugewandte Innenform 55, 55' des U-förmigen Schutzelements 5, 5' ist hingegen derart, dass sowohl der Basisschenkel 51, 51' wie auch die Seitenschenkel 52, 52' 53, 53' jeweils über gerade Innenflächen 55, 55' verfügen, wobei die Innenflächen 55, 55' der Seitenschenkel 52, 52' 53, 53' im Wesentlichen senkrecht auf die Innenfläche 55, 55' des Basisschenkels 51, 51' stehen. Wie insbesondere aus Figur 1 hervorgeht, verfügen die Seitenschenkel 52, 52' 53, 53' an ihren dem Kontaktstift 3, 3' zugewandten freien Enden 57, 57' jeweils über eine schräge Endfläche, welche jeweils ausgehend von der Aussenfläche 54, 54' des Seitenschenkels 52, 52' 53, 53' in Richtung der Innenfläche 55, 55' des Seitenschenkels 52, 52' 53, 53' geneigt ausgebildet sind.

Die Steckerwandung 62, 62' des stiftseitigen Steckergehäuses 6 weist auf ihrer dem Kontaktstift 3, 3' zugewandten Innenfläche 64, 64' zwei parallele Wandflächen 65, 65' auf, welche bezüglich einer sich ausgehend vom basisseitigen Stiftende 32, 32' in Richtung des freien Stiftendes 31, 31' entlang des Kontaktstifts 3, 3' erstreckenden Mittelachse M einander gegenüberliegend angeordnet und jeweils in einem gleichen Abstand von der Mittelachse M angeordnet sind. Zudem verfügt die Steckerwandung 62, 62' über einen bogenförmigen Abschnitt 66, 66', welcher die zwei parallelen Wandflächen 65, 65' bogenförmig miteinander verbindet. Die Wandflächen 65, 65' können innenseitig und aussenseitig angeordnet werden. Das Schutzelement 5, 5' ist bezüglich der Steckerwandung 62, 62' in einer Ebene E angeordnet, welche durch die Mittelachse M und durch einen Bogenmittelpunkt B des bogenförmigen Abschnitts 66, 66' der Steckerwandung 62, 62' festgelegt ist. Das Schutzelement 5, 5' ist dabei in dieser Ebene E mittig zwischen den parallelen Wandflächen 65, 65' angeordnet. In anderen Worten ist die Steckerwandung 62, 62' mit ihrem bogenförmigen Abschnitt 66, 66' sowie mit dem die parallelen Wandflächen 65, 65' aufweisenden Abschnitt im Wesentlichen kreissegmentförmig ausgebildet, wobei das Schutzelement 5, 5' in einem Unterbruch 63, 63' sowie insbesondere auf einer Kreislinie dieser kreissegmentförmigen Steckerwandung 62, 62' angeordnet ist. Der bogenförmige Abschnitt 66, 66' erstreckt sich um eine parallel zur Mittelachse liegenden Achse.

Weiter weist die Steckerwandung 62, 62' aussenseitig, also auf ihrer der Gehäusefassung 21 zugewandten Aussenseite, im Bereich der parallelen Wandflächen 65, 65' jeweils eine Einrillung 67, 67' auf. Diese Einrillungen 67, 67' sind in Form von länglichen Schlitzen ausgebildet, welche sich ausgehend von der Steckerbasis 61 in Richtung des freien Stiftendes 31, 31' im Wesentlichen entlang der gesamten Länge der Steckerwandung 62, 62' erstrecken.

In der hier gezeigten Ausführungsform ist das Schutzelement 5, 5' sowie die Steckerwandung 62, 62' einstückig mit dem Steckergehäuse 6 ausgebildet und diese bilden gemeinsam eine Schutzanordnung 8, 8' für den Kontaktstift 3, 3'.

Wie bereits erwähnt, sind in den hier gezeigten Figuren jeweils zwei Kontaktstifte 3, 3' mit entsprechenden Schutzelementen 5, 5' sowie Steckerwandungen 62, 62' dargestellt, wobei auch nur ein solcher Kontaktstift mit Schutzelement und Steckerwandung oder mehrere solcher Kontaktstifte mit jeweiligen Schutzelementen und Steckerwandungen vorgesehen sein können. Entsprechend kann eine Schutzanordnung für einen Kontaktstift respektive zwei oder mehr Schutzanordnungen für zwei oder mehr Kontaktstifte vorgesehen sein. Anders gesagt ist pro Kontaktstift eine zugehörige Schutzanordnung vorgesehen.

Am freien Ende 31, 31' des Kontaktstiftes 3, 3' ist jeweils eine elektrisch isolierende Schutzkappe 4, 4' vorgesehen, welche als zusätzlicher elektrisch isolierenden Kontaktschutz gegen eine ungewollte Berührung des Kontaktstiftes 3, 3' dient. Die Schutzkappe 4, 4' erstreckt sich vollständig um die Mittelachse M herum um bedeckt das gesamte freie Ende 31, 31' des Kontaktstiftes 3, 3'. Aufgrund der Schutzanordnung 8, 8', welche eine laterale Schutzwirkung für den Kontaktstift 3, 3' bereitstellt, und der Schutzkappe 4, 4', welche eine oberseitige Schutzwirkung für den Kontaktstift 3, 3' bereitstellt, ist eine Berührung des Kontaktstifts 3, 3' im Wesentlichen verunmöglicht.

Figur 2 zeigt einen buchsenseitigen Stecker B zur elektrischen Verbindung mit einem stiftseitigen Stecker S wie oben beschrieben. Dieser buchsenseitige Stecker B weist ein buchsenseitiges Steckergehäuse 9 mit einer Steckerbasis 91 und einer Steckerwandung 92 auf. Das buchsenseitige Steckergehäuse 9 ist ebenfalls auf einer buchsenseitigen Fassung 400 angeordnet, welche wiederum über eine buchsenseitige Gehäusefassung 401 sowie über eine buchsenseitige Gehäusebasis 402 verfügt. Eine Buchse 100, 100' ist im buchsenseitigen Steckergehäuse 9 angeordnet, welche zur Aufnahme des Kontaktstiftes 3, 3' im verbundenen Zustand ausgebildet ist. Weiter ist buchsenseitig eine Aufnahme 93, 93' zur Aufnahme des Schutzelementes 5, 5' im verbundenen Zustand angeordnet. Die Aufnahme 93, 93' erstreckt sich im vorliegenden Fall sowohl durch das Steckergehäuse 9 als auch durch das Leiterelement 300.

Hier verfügt das buchsenseitige Steckergehäuse 9 über zwei solcher Aufnahmen 93, 93' für die zwei Kontaktstifte 3, 3' des stiftseitigen Steckers S. Verfügt der stiftseitige Stecker S über einen oder mehrere Kontaktstifte, so weist das buchsenseitige Steckergehäuse 9 einen oder mehrere Aufnahmen auf. In anderen Worten weist das buchsenseitige Steckergehäuse 9 also jeweils eine Aufnahme pro Kontaktstift auf.

Wie insbesondere aus der Figur 4 hervorgeht, wird das Schutzelement 5, 5' im verbundenen Zustand passgenau in der Aufnahme 93, 93' des buchsenseitigen Steckers B aufgenommen, wobei die Aufnahme 93, 93' das Schutzelement 5, 5' zumindest teilweise umrahmt. Die Aufnahme 93, 93' weist dazu eine im Wesentlichen rechteckige Form auf, deren Innenflächen 94, 94' im verbundenen Zustand die Aussenflächen 54, 54' des Schutzelementes 5, 5' wenigstens abschnittsweise umgibt.

Zur passgenauen Aufnahme eines wie oben beschriebenen U-förmigen Schutzelements 5, 5' ist die dem Schutzelement 5, 5' zugewandte Innenform 94, 94' der Aufnahme 93, 93' derart ausgebildet, dass sie über eine entsprechend zum gebogenen Basisschenkel 51, 51' gebogene Innenfläche verfügt, sowie über jeweils zwei entsprechend zu den geraden Seitenschenkel 52, 52', 53, 53' gerade, parallel zueinander ausgerichtete Innenflächen verfügt.

Zusätzlich zur Aufnahme 93, 93' des Schutzelementes 5, 5' weist das buchsenseitige Steckergehäuse 9 eine weitere, insbesondere kreisförmige, Ausnehmung 95, 95' auf, in welche die insbesondere kreissegmentförmige Steckerwandung 62, 62' aufnehmbar ist. Diese Ausnehmung 95, 95' erstreckt sich hier vollständig um die Buchse 100, 100' sowie die Aufnahme 93, 93' herum. Auch hier gilt zu verstehen, dass jeweils eine Buchse und eine Ausnehmung pro Kontaktstift vorgesehen ist.

Somit können der stiftseitige Stecker S und der buchsenseitige Stecker B zu einem Steckverbindersystem 1 zusammengefügt werden, wobei jeder Kontaktstift 3, 3' und jede zugehörige Schutzanordnung 8, 8' des stiftseitigen Steckers S in entsprechende Aufnahmen 93, 93' beziehungsweise Ausnehmungen 95, 95' des buchsenseitigen Steckers B, sowie die Gehäusefassung 21 der stiftseitigen Fassung 2 in der Gehäusefassung 401 der buchsenseitigen Fassung 400 aufgenommen werden, so dass eine nach aussen vollständig abgeschlossene Steckverbindung gebildet wird.

Wie insbesondere aus den Figuren 4 und 5 hervorgeht ist ein Kontaktelement 200, hier in Form einer Kontaktlamelle, in der Buchse 100 angeordnet, welche zur elektrischen Kontaktierung mit dem Kontaktstift 3 des stiftseitigen Steckers S ausgebildet ist. Die Kontaktlamelle erstreckt sich dabei vorzugsweise vollständig entlang der gesamten Umfangsrichtung der Buchse 100. Die Buchse 100 wiederum ist in einem Leiterelement 300 angeordnet, welches einen Anschlussbereich 301 für ein Kabel aufweist und in der hier gezeigten Ausführungsform senkrecht zur Steckerbasis 91 des buchsenseitigen Steckergehäuses 9 ausgebildet ist. Anstelle eines senkrecht zur Steckerbasis 91 ausgebildeten Anschlussbereichs 301 kann auch ein parallel zur Steckerbasis 91 angeordneter Anschlussbereich vorgesehen sein.

Das Leiterelement 300 stellt, wie oben erläutert, einen Teil der Aufnahme 93, 93' bereit. Die Aufnahme durchdringt dabei das Leiterelement 300, wodurch sein Querschnitt geschwächt wird. Der Strompfad verläuft seitlich zur Aufnahme 93, 93'. Durch die Anordnung der Aufnahme 93, 93' im Leiterelement 300 ergeht der Vorteil, dass das Leiterelement 300 sehr einfach bereitgestellt werden kann. Mit anderen Worten gesagt, durchdringt das Schutzelement 5, 5' das Leiterelement, was den Vorteil hat, dass das Leiterelement 300 nicht um die Stirnseite des Schutzelement 5, 5' herum konstruiert werden muss. Das heisst, das Leiterelement 300 umgibt das Schutzelement 5, 5' um dessen Umfangsseite bzw. seitlich, nicht aber um die Stirnseite bzw. das proximale Ende des Schutzelementes herum. Hierdurch kann das Gehäuse kompakter gebaut werden.

Obwohl in den Figuren nicht dargestellt, kann auch der stiftseitige Stecker S über einen Anschlussbereich für ein Kabel verfügen, welcher ebenfalls parallel oder winklig, insbesondere senkrecht, zum stiftseitigen Steckergehäuse 6 angeordnet sein kann.

Das oben beschriebene Steckergehäuse oder Buchsengehäuse oder auch andere Steckergehäuse und Buchsengehäuse werden typischerweise mit einem Spritzgiessverfahren hergestellt. Das buchsenseitige Steckergehäuse 9 umfasst eine Abschirmung 500. Die Abschirmung 500 wird an einem Aussenteil 501 und/oder einem Innenteil 502 angespritzt. Das besonders bevorzugte Verfahren ist wie folgt. Das Innenteil 501 der Abschirmung 500 wird zuerst an die Abschirmung 500 angespritzt. Danach wird das Aussenteil 502 der Abschirmung 500 angespritzt. Die Abschirmung 500 könnte auch an einem Aussenteil 502 angespritzt werden, wobei anschliessend das Innenteil 501 gespritzt wird.

Insbesondere im Fall von mehrpoligen Steckverbinder kann das Aussenteil und das Innenteil auch gleichzeigt an die Abschirmungen angespritzt werden. Damit sind die Abschirmungen in einem einzigen Steckergehäuse.

**BEZUGSZEICHENLISTE**

| | | | |
|---|---|---|---|
| S | stiftseitiger Stecker | 67,67' | Einrillung |
| B | buchsenseitiger Stecker | | |
| | | 7 | Schutzelementbasis |
| 1 | Steckverbindersystem | | |
| | | 8,8' | Schutzanordnung |
| 2 | stiftseitige Fassung | | |
| 21 | Gehäusefassung | 9 | buchsenseitiges Steckergehäuse |
| 22 | Gehäusebasis | | |
| | | 91 | Steckerbasis |
| 3,3' | Kontaktstift | 92 | Steckerwandung |
| 31,31' | freies Stiftende | 93,93' | Aufnahme |
| 32,32' | basisseitiges Stiftende | 94,94' | Innenfläche |
| 33,33' | Mantelfläche | 95,95' | Ausnehmung |
| 4,4' | Kontaktschutz | 100 | Buchse |
| 5,5' | Schutzelement | 200 | Kontaktlamelle |
| 51,51' | Basisschenkel | | |
| 52,52' | Seitenschenkel | 300 | Leiterelement |
| 53,53' | Seitenschenkel | 301 | Anschlussbereich |
| 54,54' | Aussenfläche | | |
| 55,55' | Innenflächen | 400 | buchsenseitige Fassung |
| 56,56' | Endfläche | 401 | Gehäusefassung |
| | | 402 | Gehäusebasis |
| 6 | stiftseitiges Steckergehäuse | | |
| 61 | Steckerbasis | 500 | Abschirmung |
| 62,62' | Steckerwandung | 501 | Aussenteil |
| 63,63' | Unterbruch | 502 | Innenteil |
| 64,64' | Innenfläche | B | Bogenmittelpunkt |
| 65,65' | Wandfläche | E | Ebene |
| 66,66' | bogenförmiger Abschnitt | M | Mittelachse |
| R1 | erste Richtung | BK | Breite Kontaktstift |
| R2 | zweite Richtung | BS | Breite Schutzelement |
| | | | |
| LK | Länge Kontaktstift | | |
| LS | Länge Schutzelement | | |

## Patentansprüche

1. Buchsenseitiger Stecker (B) und stiftseitiger Stecker (S) zur elektrischen Verbindung miteinander,
wobei der stiftseitige Stecker (S) ein stiftseitiges Steckergehäuse (6) mit einer Steckerbasis (61) und einer Steckerwandung (62), einen elektrisch leitenden Kontaktstift (3) mit einem freien Stiftende (31) und einem basisseitigen Stiftende (32) zur Befestigung des Kontaktstiftes am stiftseitigen Steckergehäuse (6), und ein Schutzelement (5), welches elektrisch isolierend ausgebildet ist, aufweist, wobei das Schutzelement (5) beabstandet vom Kontaktstift (3) am stiftseitigen Steckergehäuse (6) angeordnet ist, und
wobei der buchsenseitige Stecker ein buchsenseitiges Steckergehäuse (9) mit einer Steckerbasis (91) und einer Steckerwandung (92), und eine Buchse (100), welche im buchsenseitigen Steckergehäuse (9) angeordnet ist und zur Aufnahme des Kontaktstiftes (3) im verbundenen Zustand ausgebildet ist, aufweist, wobei das buchsenseitige Steckergehäuse (9) eine Aufnahme (93) zur Aufnahme des Schutzelementes (5) im verbundenen Zustand aufweist, **dadurch gekennzeichnet, dass**
die Buchse (100) in einem Leiterelement (300) angeordnet ist, wobei sich die Aufnahme (93) zur Aufnahme des Schutzelementes (5) in das Leiterelement (300) hinein erstreckt, und dass die Aufnahme (93) im Leiterelement (300) derart angeordnet ist, dass das Schutzelement (5) ausschliesslich auf seiner Umfangsseite nicht aber auf seiner Stirnseite durch das Leiterelement (300) umgeben ist.

2. Buchsenseitiger Stecker (B) und stiftseitiger Stecker (S) nach Anspruch 1, wobei das Schutzelement (5) separat vom Kontaktstift (3) ausgebildet ist
und/oder
wobei das Schutzelement (5) derart beabstandet angeordnet ist, dass das Schutzelement (5) eine Mantelfläche (33) des Kontaktstiftes (3) nicht berührt;
und/oder
wobei die Steckerwandung (62) elektrisch isolierend ausgebildet ist sowie beabstandet vom Kontaktstift (3) am stiftseitigen Steckergehäuse (6) angeordnet ist
und/oder wobei das Schutzelement (5) beabstandet von der Steckerwandung (62) angeordnet ist.

3. Buchsenseitiger Stecker (B) und stiftseitiger Stecker (S) nach einem der vorhergehenden Ansprüche, wobei die Steckerwandung (62) sich zumindest teilweise entlang einer Umfangsrichtung um den Kontaktstift (3) herum erstreckt,
und/oder wobei die Steckerwandung im Querschnitt quer zur Mittelachse (M) gesehen mindestens abschnittsweise kreissegmentförmig oder polygonartig oder rechteckig oder quadratisch oder als Mischform der genannten Formen ausgebildet und/oder
wobei das Schutzelement (5) und die Steckerwandung (62) quasi konzentrisch oder exzentrisch um den Kontaktstift (3) herum angeordnet sind.

4. Buchsenseitiger Stecker (B) und stiftseitiger Stecker (S) nach einem der vorhergehenden Ansprüche, wobei die Steckerwandung (62) umfangsseitig unterbrochen ist, wobei vorzugsweise das Schutzelement (5) in einem Unterbruch (63) der Steckerwandung (62) angeordnet ist.

5. Buchsenseitiger Stecker (B) und stiftseitiger Stecker (S) nach einem der vorhergehenden Ansprüche, wobei das Schutzelement (5) einen ersten Abschnitt (51) aufweist, welcher entlang einer ersten Richtung orientiert ist, und einen zweiten Abschnitt (52; 53) aufweist, welcher entlang einer zweiten Richtung, insbesondere winklig zur ersten Richtung, orientiert ist und zur Verstärkung gegenüber einer Verformung des ersten Abschnitts (51) vorgesehen ist.

6. Buchsenseitiger Stecker (B) und stiftseitiger Stecker (S) nach einem der vorhergehenden Ansprüche, wobei die Steckerwandung (62) auf ihrer dem Kontaktstift (3) zugewandten Innenfläche (64) oder auf ihrer dem Kontaktstift abgewandten Aussenfläche mindestens eine, insbesondere zwei, parallele Wandflächen aufweist, welche parallelen Wandflächen (65, 65') bezüglich einer sich ausgehend vom basisseitigen Stiftende (32) in Richtung des freien Stiftendes (31) entlang des Kontaktstifts (3) erstreckenden Mittelachse (M) einander gegenüberliegend angeordnet sind und/oder jeweils in einem gleichen Abstand von der Mittelachse (M) angeordnet sind.

7. Buchsenseitiger Stecker (B) und stiftseitiger Stecker (S) nach Anspruch 6, wobei die Steckerwandung (62) einen bogenförmigen oder eckigen Abschnitt (66) aufweist, welcher die zwei parallelen Wandflächen bogenförmig miteinander verbindet.

8. Buchsenseitiger Stecker (B) und stiftseitiger Stecker (S) nach Anspruch 7, wobei das Schutzelement (5) bezüglich der Steckerwandung (62) in einer Ebene (E) angeordnet ist, welche durch die Mittelachse (M) und durch einen Bogenmittelpunkt (B) des bogenförmigen Abschnitts (66) festgelegt ist, und wobei das Schutzelement (5) in dieser Ebene (E) mittig zwischen den parallelen Wandflächen (65, 65') angeordnet ist.

9. Buchsenseitiger Stecker (B) und stiftseitiger Stecker (S) nach einem der vorhergehenden Ansprüche, wobei das Schutzelement (5) und/oder die Steckerwandung (62) einstückig mit dem Steckergehäuse (6) ausgebildet sind und eine Schutzanordnung (8) für den Kontaktstift (3) bilden.

10. Buchsenseitiger Stecker (B) und stiftseitiger Stecker (S) nach einem der vorhergehenden Ansprüche, aufweisend zwei oder mehr Kontaktstifte (3, 3'), wobei jeder Kontaktstift (3, 3') jeweils ein Schutzelement (5, 5'), vorzugsweise ebenfalls mindestens jeweils ein Steckerwandung (62, 62'), insbesondere bevorzugt jeweils eine Schutzanordnung (8, 8') aufweist
und/oder wobei ein elektrisch isolierender Kontaktschutz (4), vorzugsweise in Form einer Schutzkappe, auf dem freien Ende (31) des Kontaktstiftes (3) angeordnet ist.

11. Buchsenseitiger Stecker (B) und stiftseitiger Stecker (S) nach Anspruch 1, wobei das Leiterelement (300) einen Anschlussbereich (301) für ein Kabel aufweist und insbesondere winklig oder parallel zur Steckerbasis (91) des buchsenseitigen Steckergehäuses (9) ausgebildet ist, und/oder wobei die Aufnahme (93) das Schutzelement (5) im verbundenen Zustand zumindest teilweise umrahmt, wobei das Schutzelement (5) vorzugsweise passgenau in der Aufnahme (93) aufnehmbar ist und/oder wobei die Aufnahme (93) vorzugsweise zur Aufnahme der im Wesentlichen gesamten Länge des Schutzelementes (5) ausgebildet ist.

12. Buchsenseitiger Stecker (B) und stiftseitiger Stecker (S) nach Anspruch 1 oder 11, wobei die Aufnahme (93) eine im Wesentlichen rechteckige Form aufweist, wobei im verbundenen Zustand zwischen den Innenflächen (94) und den Aussenflächen (54) des Schutzelementes (5) Spiel vorhanden ist, und/oder wobei die Aufnahme (93) des Schutzelement (5) im Bereiche der Aufnahme (93) vorzugsweise vollständig umgibt;
und/oder
wobei das buchsenseitige Steckergehäuse (9) eine weitere, insbesondere kreisförmige, Ausnehmung (95) aufweist, in welche die insbesondere kreissegmentförmige Steckerwandung (62) aufnehmbar ist; und/oder
wobei ein Kontaktelement (200), insbesondere eine Kontaktlamelle, in der Buchse (100) angeordnet ist, welches zur elektrischen Kontaktierung mit dem Kontaktstift (3) des stiftseitigen Steckers (S) ausgebildet ist.

## Claims

1. A socket-side plug (B) and a pin-side plug (S) for electrical connection with
each other,
wherein the pin-side plug (S) comprises a pin-side plug housing (6) with a plug base (61) and a plug wall (62),
an electrically conducting contact pin (3) with a free pin end (31) and a base-side pin end (32) for fastening the contact pin to the pin-side plug housing (6), and
a protective element (5), which is designed to be electrically insulating, wherein the protective element (5) is arranged on the pin-side plug housing (6) at a distance from the contact pin (3) and
wherein the socket-side plug (B) comprises a socket-side plug housing (9) with a plug base (91) and a plug wall (92), and
a socket (100), which is arranged in the socket-side plug housing (9) and is designed for receiving the contact pin (3) in the connected state,
wherein the socket-side plug housing (9) has a receptacle (93) for receiving the protective element (5) in the connected state, **characterized in that** the socket (100) is arranged in a conductor element (300), wherein the receptacle (93) for receiving the protective element (5) extends into the conductor element (300), and that the receptacle (93) is arranged in the conductor element (300) in such a way that the protective element (5) is surrounded by the conductor element (300) exclusively on its circumferential side, but not at its end face.

2. The socket-side plug (B) and pin-side plug (S) as claimed in claim 1,
wherein the protective element (5) is formed separately from the contact pin (3)
and/or
wherein the protective element (5) is arranged at a distance in such a way that the protective element (5) does not come into contact with a lateral surface (33) of the contact pin (3);
and/or
wherein the plug wall (62) is designed to be electrically insulating and is arranged on the pin-side plug housing (6) at a distance from the contact pin (3)
and/or wherein the protective element (5) is arranged at a distance from the plug wall (62).

3. The socket-side plug (B) and pin-side plug (S) as claimed in one of the preceding claims,
wherein the plug wall (62) extends at least partially along a circumferential direction around the contact pin (3),
and/or wherein, seen transversely in relation to the center axis (M), the plug wall is at least in certain portions formed in cross section as a segment of a circle, or in a polygonal or rectangular or square manner or a mixed form of the aforementioned shapes and/or
wherein the protective element (5) and the plug wall (62) are arranged virtually concentrically or eccentrically around the contact pin (3).

4. The socket-side plug (B) and pin-side plug (S) as claimed in one of the preceding claims, wherein the plug wall (62) is circumferentially interrupted, wherein the protective element (5) is preferably arranged in an interruption (63) of the plug wall (62).

5. The socket-side plug (B) and pin-side plug (S) as claimed in one of the preceding claims, wherein the protective element (5) has a first portion (51), which is oriented along a first direction, and a second portion (52; 53). which is oriented along a second direction, in particular at an angle to the first direction, and is intended for providing reinforcement with respect to a deformation of the first portion (51).

6. The socket-side plug (B) and pin-side plug (S) as claimed in one of the preceding claims, wherein the plug wall (62) has at least one, in particular two, parallel wall surface(s) on its inner surface (64), facing the contact pin (3), or on its outer surface, facing away from the contact pin, which parallel wall surfaces (65. 65') are arranged lying opposite one another with respect to a center axis (M) extending along the contact pin (3), from the base-side pin end (32) in the direction of the free pin end (31), and/or are arranged in each case at an equal distance from the center axis (M).

7. The socket-side plug (B) and pin-side plug (S) as claimed in claim 6, wherein the plug wall (62) has an arcuate or angular portion (66), which connects the two parallel wall surfaces to one another in an arcuate manner.

8. The socket-side plug (B) and pin-side plug (S) as claimed in claim 7, wherein the protective element (5) is arranged with respect to the plug wall (62) in a plane (E) that is defined by the center axis (M) and by an arc center point (B) of the arcuate portion (66), and wherein the protective element (5) is arranged in this plane (E) midway between the parallel wall surfaces (65, 65').

9. The socket-side plug (B) and pin-side plug (S) as claimed in one of the preceding claims, wherein the protective element (5) and/or the plug wall (62) are formed in one piece with the plug housing (6) and form a protective arrangement (8) for the contact pin (3).

10. The socket-side plug (B) and pin-side plug (S) as claimed in one of the preceding claims,
having two or more contact pins (3, 3'), wherein each contact pin (3, 3') has in each case a protective element (5, 5'), preferably likewise at least in each case a plug wall (62, 62'), particularly preferably in each case a protective arrangement (8, 8')
and/or wherein an electrically insulating contact protection (4), preferably in the form of a protective cap, is arranged on the free end (31) of the contact pin (3).

11. The socket-side plug (B) and pin-side plug (S) as claimed in claim 1, wherein the conductor element (300) has a connection region (301) for a cable and in particular is formed at an angle or parallel to the plug base (91) of the socket-side plug housing (9), and/or wherein in the connected state the receptacle (93) at least partially encloses the protective element (5), wherein the protective element (5) is preferably able to fit exactly in the receptacle (93) and/or wherein the receptacle (93) is preferably designed for receiving substantially the entire length of the protective element (5).

12. The socket-side plug (B) and pin-side plug (S) as claimed in claim 1 or 11,
wherein the receptacle (93) has a substantially rectangular shape, wherein there is play between the inner surfaces (94) and the outer surfaces (54) of the protective element (5) in the connected state, and/or wherein the receptacle (93) surrounds the protective element (5) preferably completely in the region of the receptacle (93);
and/or
wherein the socket-side plug housing (9) has a further clearance (95), in particular in the form of a circle, in which the plug wall (62), in particular in the form of a segment of a circle, can be received; and/or
wherein a contact element (200), in particular a contact lamella, which is designed for electrical contacting with the contact pin (3) of the pin-side plug (S), is arranged in the socket (100).

## Revendications

1. Un connecteur côté femelle (B) et un connecteur côté mâle (S) destinés à être connectés électriquement entre eux,
dans lequel le connecteur côté mâle (S) présente un boîtier de connecteur côté mâle (6) comportant une base de connecteur (61) et une paroi de connecteur (62), une fiche de contact électro-conductrice (3) présentant une extrémité libre de fiche (31) et une extrémité de fiche côté base (12) pour la fixation de la fiche de contact au boîtier de connecteur côté mâle (6), et un élément de protection (5), lequel est réalisé de manière électriquement isolante, dans lequel l'élément de protection (5) est agencé sur le boîtier de connecteur côté mâle (6) à distance de la fiche de contact (3), et
dans lequel le connecteur côté femelle présente un boîtier de connecteur côté femelle (9) comportant une base de connecteur (91) et une paroi de connecteur (92), et une douille (100), laquelle est agencée dans le boîtier de connecteur côté femelle (9) et est réalisée pour loger la fiche de contact (3) à l'état connecté, dans lequel le boîtier de connecteur côté femelle (9) présente un logement (93) pour loger l'élément de protection (5) à l'état connecté, **caractérisé en ce que**
la douille (100) est agencée dans un élément conducteur (300), dans lequel le logement (93) s'étend à l'intérieur de l'élément conducteur (300) pour loger l'élément de protection (5), et que le logement (93) est agencé dans l'élément conducteur (300) de telle sorte que l'élément de protection (5) est exclusivement entouré sur sa face circonférentielle, mais non sur sa face frontale, par l'élément conducteur (300).

2. Connecteur côté femelle (B) et connecteur côté mâle (S) selon la revendication 1, dans lequel l'élément de protection (5) est formé séparément de la fiche de contact (3), et/ou l'élément de protection (5) est agencé à distance de telle manière que l'élément de protection (5) ne touche pas une surface latérale (33) de la fiche de contact (3); et/ou la paroi de connecteur (62) est réalisée de manière électriquement isolante et à distance de la fiche de contact (3) sur le boîtier de connecteur côté mâle (6) et/ou l'élément de protection (5) est agencé à distance de la paroi de connecteur (62).

3. Connecteur côté femelle (B) et connecteur côté mâle (S) selon l'une des revendications précédentes, dans lequel la paroi de connecteur (62) s'étend au moins partiellement le long d'une direction circonférentielle autour de la fiche de contact, et/ou dans lequel la paroi de connecteur présente une section, vu transversalement à l'axe central (M), qui au moins par sections est réalisée sous la forme d'un segment circulaire ou polygonal ou rectangulaire ou carré ou sous la forme mixte desdites formes et/ou dans lequel l'élément de protection (5) et la paroi de connecteur (62) sont agencées de manière quasi-concentrique ou excentrique autour de la fiche de contact (3).

4. Connecteur côté femelle (B) et connecteur côté mâle (S) selon l'une des revendications précédentes, dans lequel la paroi de connecteur (62) est interrompue sur la face circonférentielle, dans lequel de préférence l'élément de protection (5) est agencé dans une interruption (63) de la paroi de connecteur (62).

5. Connecteur côté femelle (B) et connecteur côté mâle (S) selon l'une des revendications précédentes, dans lequel l'élément de protection (5) présente une première section (51), qui est orientée le long d'une première direction, et une seconde section (52; 53), qui est orientée le long d'une seconde direction, en particulier de manière angulaire par rapport à la première direction, et est prévu en tant que renforcement par rapport à une déformation de la première section (51).

6. Connecteur côté femelle (B) et connecteur côté mâle (S) selon l'une des revendications précédentes, dans lequel la paroi de connecteur (62), sur son côté interne (64) faisant face à la fiche de contact (3) ou sur sa surface externe faisant face opposée à la fiche de contact, présente au moins une, en particulier deux surfaces de paroi parallèles, lesquelles surfaces de paroi parallèles (65 65') sont agencées de manière l'une faisant face à l'autre par rapport à un axe central (M) s'étendant le long de la fiche de contact (3) à partir de l'extrémité de fiche côté base (32) dans la direction de l'extrémité de fiche libre (31) et/ou respectivement agencées à une distance égale de l'axe central (M).

7. Connecteur côté femelle (B) et connecteur côté mâle (S) selon la revendication 6, dans lequel la paroi de connecteur (62) présente une section arquée ou angulaire (66), qui relie les deux surfaces de paroi parallèles l'une à l'autre de manière arquée.

8. Connecteur côté femelle (B) et connecteur côté mâle (S) selon la revendication 7, dans lequel l'élément de protection (5) est agencé dans un plan (E) par rapport à la paroi de connecteur (62), qui s'étend à travers l'axe central (M) et est défini par un point central d'arc (B) de la section arquée (66), et dans lequel l'élément de protection (5) dans ce plan (E) est agencé au milieu entre les surfaces de paroi parallèles (65, 65').

9. Connecteur côté femelle (B) et connecteur côté mâle (S) selon l'une des revendications précédentes, dans lequel l'élément de protection (5) et/ou la paroi de connecteur (62) sont réalisées en une pièce avec le boîtier de connecteur (6), et forment un agencement de protection (8) pour la fiche de contact (3).

10. Connecteur côté femelle (B) et connecteur côté mâle (S) selon l'une des revendications précédentes, comprenant deux fiches de contact (3, 3') ou plus, dans lequel chaque fiche de contact (3, 3') présente respectivement un élément de protection (5, 5'), de préférence également respectivement au moins une paroi de connecteur (62, 62'), en particulier de préférence respectivement un agencement de protection (8, 8') et/ou dans lequel une protection de contact (4) électriquement isolante, de préférence sous la forme d'un capuchon de protection, est agencé sur l'extrémité libre (31) de la fiche de contact (3).

11. Connecteur côté femelle (B) et connecteur côté mâle (S) selon la revendication 1, dans lequel l'élément conducteur (300) présente une zone de connexion (301) pour un câble et est particulièrement réalisé de manière angulaire ou parallèle à la base de connecteur (93) du boîtier de connecteur côté femelle (9), et/ou dans lequel le logement (93) encadre au moins partiellement l'élément de protection (5) à l'état connecté, dans lequel l'élément de protection (5) peut être logé de préférence de manière exacte dans le logement (93) et/ou dans lequel le logement (93) est de préférence réalisé pour loger sensiblement la longueur entière de l'élément de protection (5).

12. Connecteur côté femelle (B) et connecteur côté mâle (S) selon la revendication 1 ou 11, dans lequel le logement (93) présente une forme sensiblement rectangulaire, dans lequel à l'état connecté, un jeu existe entre les surfaces internes (94) et les surfaces externes (54) de l'élément de protection (5) et/ou dans lequel le logement (93) encadre de préférence entièrement l'élément de protection (5) dans la zone du logement (93), et/ou le boîtier de connecteur de côté femelle (9) présente un évidement supplémentaire, en particulier circulaire, (95) dans lequel la paroi de connecteur, en particulier circulaire, en forme de segment circulaire (62); et/ou dans lequel un élément de contact (200), en particulier une lamelle de contact, est agencé dans la douille (100), lequel est réalisé afin d'établir un contact électrique avec la fiche de contact (3) du connecteur côté mâle (S).
